# EUROPÄISCHE PATENTSCHRIFT

(11) **EP 2 094 146 B1**
(45) Veröffentlichungstag und Bekanntmachung des Hinweises auf die Patenterteilung: **17.03.2010**
(21) Anmeldenummer: 07822097.7
(22) Anmeldetag: 31.10.2007
(51) Int. Cl.: A47L 15/42, A47L 15/50

(54) **GESCHIRRSPÜLMASCHINE MIT LAUFFLÄCHENBRÜCKE**
DISHWASHER WITH RUNNING-SURFACE BRIDGE
LAVE-VAISSELLE AVEC PONT DE SURFACES DE ROULEMENT

(30) Priorität: 09.11.2006 DE 102006052888
(43) Veröffentlichungstag der Anmeldung: 02.09.2009
(73) Patentinhaber: BSH Bosch und Siemens Hausgeräte GmbH, 81739 München (DE)
(72) Erfinder: SCHESSL, Bernd, 89407 Dillingen (DE); SCHÜTZ, Rainer, 73450 Neresheim (DE)
(86) Internationale Anmeldenummer: PCT/EP2007/061750
(87) Internationale Veröffentlichungsnummer: WO 2008/055835

(56) Entgegenhaltungen:
- BE-A- 641 047
- DE-U1- 20 022 478
- US-A- 3 027 217
- US-A- 3 466 105

## Beschreibung

Die Erfindung betrifft eine Geschirrspülmaschine nach dem Oberbegriff des Patentanspruchs 1.
Eine bekannte Geschirrspülmaschine ist in DE 200 22 478 U1 beschrieben.
Geschirrspülmaschinen weisen einen Spülbehälter auf, in dem ein Lagerungsbehälter für zu reinigendes Gut während des Reinigungsvorgang des zu reinigendes Gutes aufgenommen werden kann. Zum be- bzw. entladen wird eine schwenkbar am Gehäuse der Geschirrspülmaschine befestigte Tür geöffnet bzw. geschlossen und anschließend der Lagerungsbehälter herausgezogen bzw. hineingefördert. Um das Herausziehen bzw. Hineinschieben des Lagerungsbehälters aus bzw. in den Spülbehälter zu erleichtern, weist der Lagerungsbehälter eine Vielzahl von Rollenelementen auf, die auf einer Lauffläche rollen, die auf einer Bodenebene des Spülbehälters angeordnet ist. Um ein vollständiges Herausziehen des Lagerungsbehälters für zu reinigendes Gut aus dem Spülbehälter zu erlauben, ist ferner vorgesehen, dass an einer Innenfläche der Tür eine Innentürlauffläche vorgesehen ist, die derart angeordnet ist, dass bei vollständig geöffneter Tür der Lagerungsbehälter mit seinen Rollenelementen in den Bereich der Innenfläche der Tür gezogen werden kann, so das alle Bereiche des Lagerungsbehälters problemlos erreicht werden können.

Es verbleibt jedoch bei vollständig geöffneter Tür zwischen der Spülbehälterlauffläche und der Innentürlauffläche eine Lücke, die ein mit Rollenelementen versehener Lagerungsbehälter beim Herausziehen bzw. Hineinschieben überwinden muss. Um ein Absacken im Bereich der Lücke zu verhindern, können je nach Auszugslänge des Lagerungsbehälters bis zu acht Rollenelemente erforderlich sein. Dies verhindert jedoch nicht zuverlässig, dass die erste und Innentürlauffläche sich bei vollständig geöffneter Tür nicht auf gleicher Höhe befinden, was zu schlechten Laufeigenschaften führt.

Es ist daher Aufgabe der Erfindung, eine Geschirrspülmaschine der eingangs erwähnten Art mit verbesserten Laufeigenschaften bereit zu stellen.

Die Aufgabe der Erfindung wird gelöst durch eine Geschirrspülmaschine mit den Merkmalen des Patentanspruchs 1. Dadurch, dass mindestens ein Verbindungselement vorgesehen ist, dass eine Lücke zwischen der Spülbehälterlauffläche und der Innentürlauffläche bei im Wesentlichen vollständig geöffneter Tür wenigstens teilweise überbrückt, wird ein Absacken des Lagerungsbehälters zuverlässig verhindert, wobei gleichzeitig die Anzahl der Rollenelemente des Lagerungsbehälters reduziert werden kann. Zugleich werden durch das Verbindungselement die Laufeigenschaften erheblich verbessert.

Vorzugsweise ist vorgesehen, dass die Spülbehälterlauffläche des Spülbehälters und die Innentürlauffläche bei geöffneter Tür über mindestens ein Verbindungselement brückenähnlich verbunden sind. Es ist bei geöffneter Tür, insbesondere bei einer vollständig geöffneten Tür, eine annähernd durchgehende Lauffläche gegeben.

In einer bevorzugten Ausführungsform ist vorgesehen, dass das Verbindungselement am Spülbehälter und/oder an der Tür angeordnet sind/ist.

Dabei ist vorzugsweise vorgesehen, dass das Verbindungselement an einem Öffnungsrand des Spülbehälters angeordnet ist, sodass das Verbindungselement kompakte Abmessungen aufweisend ausgebildet sein kann.

Ferner ist vorzugsweise vorgesehen, dass das Verbindungselement wenigstens teilweise versenkbar im Spülbehälter und/oder in der Tür angeordnet ist, sodass bei geschlossener Tür das Verbindungselement keinen bzw. kaum Raum in Anspruch nimmt und so der verfügbare Raum im Spülbehälter nicht reduziert ist.

Vorzugsweise ist vorgesehen, dass das Verbindungselement um eine am Spülbehälter angeordnete Achse schwenkbar gelagert ist, sodass bei geöffneter Tür das Verbindungselement durch eine einfache Schwenkbewegung in eine Position gebracht werden kann, in der es die erste und die Innentürlauffläche verbindet.

Ferner ist vorzugsweise vorgesehen, dass das Verbindungselement mechanisch oder elektromechanisch bewegbar ausgebildet ist. Hierzu kann beispielsweise eine mindestens einen Lenker umfassende Einrichtung vorgesehen sein, die derart ausgebildet ist, dass bei einer Öffnungs- bzw. Schließbewegung der Tür das Verbindungselement aus einer Ruheposition bei geschlossener Tür in eine Überbrückungsposition bei vollständig geöffneter Tür verschwenkt wird. Alternativ kann auch eine elektromechanische Einrichtung vorgesehen sein, die mit dem Verbindungselement in Wirkverbindung steht, derart, dass bei Öffnen der Tür das Verbindungselement in die die erste und Innentürlauffläche verbindende Überbrückungsposition gebracht wird.

In einer weiteren Ausführungsform ist bevorzugt vorgesehen, dass der Lagerungsbehälter maximal vier Rollenelemente aufweist, und damit einen vereinfachten Aufbau aufweist.

Ferner ist vorzugsweise vorgesehen, dass das Verbindungselement verschwenkbar gelagert ist und durch die Öffnungsbewegung der Tür gesteuert aus einer Ruheposition in eine Überbrückungsposition gebracht werden kann, in der die Spülbehälter- und die Innentürlauffläche annähernd durchgehend verbunden sind, so dass keine weiteren Handgriffe einer Bedienperson notwendig sind, um mit dem Verbindungselement eine Verbindung zwischen der Spülbehälter und der Innentürlauffläche herzustellen.

In einer weiteren bevorzugten Ausführungsform ist vorgesehen, dass das Verbindungselement keilähnlich ausgebildet ist, wobei die Keilschneide bei geöffneter Tür wenigstens teilweise in einer Vertiefung der Tür angeordnet ist.

Des Weiteren ist vorzugsweise vorgesehen, dass die Vertiefung im Wesentlichen an die Stärke der Keilschneide angepasst ist, so dass eine vollständige Aufnahme in der Vertiefung gewährleistet ist.

Nachfolgend wird die Erfindung anhand eines Ausführungsbeispiels erläutert. Es zeigen:
- Fig. 1: eine schematische Schnittdarstellung einer erfindungsgemäßen Geschirrspülmaschine,
- Fig. 2: in schematischer Darstellung einen Abschnitt einer erfindungsgemäßen Geschirrspülmaschine mit geschlossener Tür,

- Fig. 3: in schematischer Darstellung einen Abschnitt einer erfindungsgemäßen Geschirrspülmaschine während des Öffnens bzw. Schließens der Tür,
- Fig. 4: in schematischer Darstellung einen Abschnitt einer erfindungsgemäßen Geschirrspülmaschine mit geöffneter Tür, und
- Fig. 5: in schematische Schnittdarstellung einer erfindungsgemäßen Geschirrspülmaschine mit geöffneter Tür.

Dargestellt ist eine Geschirrspülmaschine 2, die in ihrem Inneren einen Spülbehälter 4 aufweist, in dem ein Lagerungsbehälter 28 für zu reinigendes Gut (nicht dargestellt) eingebracht werden kann. Ferner weist die Geschirrspülmaschine eine Tür 6 auf, die schwenkbar am Gehäuse 12 der Geschirrspülmaschine 2 befestigt ist und es erlaubt, nach Einbringen des Lagerungsbehälters 28 in den Spülbehälter 4 zu verschließen.

Im Inneren des Spülbehälters 4 sind in einer Bodenebene 24 zwei zueinander parallel verlaufende Spülbehälterlaufflächen 8 vorgesehen, auf denen bei geschlossener Tür 6 ein Lagerungsbehälter für zu reinigendes Gut mit seinen Rollenelementen 30 ruht.

Ferner sind an einer Innenfläche 20 der Tür 6 ebenfalls zwei parallel zueinander verlaufend angeordnete Innentürlaufflächen 10 vorgesehen, die es bei vollständig geöffneter Tür 6 erlauben, einen Lagerungsbehälter 28 aus dem Spülbehälter 4 in den Bereich der Innenfläche 20 der Tür 6 zu befördern. In dieser Position ist ein Lagerungsbehälter 28 von allen Seiten leicht zugänglich ist und daher ein leichtes und problemloses be- und entladen des Lagerungsbehälters mit zu reinigendem Gut bzw. gereinigtem Gut problemlos möglich.

Zwischen der Spülbehälterlauffläche 8 und der Innentürlauffläche 10 ist ein Verbindungselement 14 vorgesehen, dass einen im Wesentlichen keilförmigen Querschnitt aufweist. Das Verbindungselement 14 ist im Bereich eines Öffnungsrandes 16 des Spülbehälters 4 schwenkbar um eine Achse 18 angeordnet. Dabei ist das Verbindungselement 14 derart ausgebildet, dass es bei vollständig geöffneter Tür 6 einen brückenartige Verbindung zwischen der Spülbehälterlauffläche 8 und der Innentürlauffläche 10 bildet, so dass für einen Lagerungsbehälter 28 für eine durchgehende Lauffläche gegeben ist, die den Raum des Spülbehälters 4 und den Bereich der Innenfläche der Tür 6 verbindet. Dabei weist die Tür 6 eine Vertiefung 22 auf, in die ein vorderer Abschnitt des keilförmig ausgebildeten Verbindungselements 14 aufgenommen ist, wenn die Tür 6 sich in der vollständig geöffneten Position befindet. Die Vertiefung 22 sowie die Innenfläche 20 der Tür 6 sind derart ausgebildet, dass bei einer Schwenkbewegung der Tür 6 aus der vollständig geöffneten in eine geschlossene Position dass Verbindungselement 14 bei Beginn der Schwenkbewegung aus der Vertiefung 22 selbstständig heraustritt und bei weiteren Fortgang der Schwenkbewegung in Kontakt mit der Innenfläche 20 der Tür 6 bleibt, so dass das Verbindungselement 14 durch die Schwenkbewegung 6 in eine aufrecht stehende Position (siehe Fig. 2) gebracht wird, wenn die Tür 6 geschlossen ist.

Umgekehrt veranlasst die Gewichtskraft beim Öffnen der Tür 6 aus der geschlossenen Position in die vollständig geöffnete Position das Verbindungselements 14, dieses an der Innenfläche 20 der Tür 6 anzuliegen, bis es schließlich mit seinem vorderen Abschnitt 26 in der Vertiefung 22 aufgenommen ist und die in Fig. 4 gezeigte Endposition erreicht ist.

Da sich das Verbindungselement 14 im Innenraum des Spülbehälters 4 befindet und damit auch den im Betrieb einer Geschirrspülmaschine auftretenden Temperatur- und Feuchtigkeitsbedingungen ausgesetzt ist, ist das Verbindungselement 14 auf einem entsprechend temperaturbeständigen (mind. bis 65°C) Material und Chemikalien resistenten Material gefertigt, so dass die in einer Geschirrspülmaschine verwendeten Reinigungs- und Klarspülmittel keine vorzeitige Alterung des Verbindungselementes 14 hervorrufen.

Analog ist die schwenkbare Lagerung des Verbindungselementes 14 im Bereich des Öffnungsrandes 16 um die Achse 18 derart ausgebildet, dass trotz der in der Spülmaschine auftretenden Temperatur- und Feuchtigkeitsverhältnisse eine zuverlässige Funktion des Verbindungselements 14, insbesondere beim Verschwenken, gewährleistet ist. Ferner ist die schwenkbare Lagerung des Verbindungselements 14 um die Achse 18 ebenfalls resistent gegen die die oben genannten Chemikalien ausgebildet.

### BEZUGSZEICHENLISTE

- 2: Geschirrspülmaschine
- 4: Spülbehälter
- 6: Tür
- 8: Spülbehälterlauffläche
- 10: Innentürlauffläche
- 12: Gehäuse
- 14: Verbindungselement
- 16: Öffnungsrand
- 18: Achse
- 20: Innenfläche
- 22: Vertiefung
- 24: Bodenebene
- 26: vorderer Abschnitt
- 28: Lagerungsbehälter
- 30: Rollenelement

## Patentansprüche

1. Geschirrspülmaschine (2) mit einer Tür (6) und einen Spülbehälter (4), in dem ein Lagerungsbehälter (28) für zu reinigendes Gut angeordnet werden kann, an dem Rollelemente (30) zum Bewegen des Lagerungsbehälters (28) angeordnet sind, die auf einer Spülbehälterlauffläche (8) auf einer Bodenebene des Spülbehälter (4) und einer Innentürlauffläche (10) auf einer Innenfläche (20) bei geöffneter Tür (6) bewegbar sind, **dadurch gekennzeichnet, dass** mindestens ein Verbindungselement (14) vorgesehen ist, dass eine Lücke zwischen der Spülbehälterlauffläche (8) und der Innentürlauffläche (10) bei vollständig geöffneter Tür (6) wenigstens teilweise überbrückt.

2. Geschirrspülmaschine (2) nach Anspruch 1, **dadurch gekennzeichnet, dass** die Spülbehälterlauffläche (8) des Spülbehälters (4) und die Innentürlauffläche (10) bei geöffneter Tür (6) über mindestens ein Verbindungselement (14) brückenähnlich verbunden ist.

3. Geschirrspülmaschine (2) nach Anspruch 1 oder 2, **dadurch gekennzeichnet, dass** das Verbindungselement (14) am Spülbehälter (4) und/oder an der Tür (6) angeordnet sind.

4. Geschirrspülmaschine (2) nach Anspruch 3, **dadurch gekennzeichnet, dass** das Verbindungselement (14) an einem Öffnungsrand (16) des Spülbehälters (4) angeordnet ist.

5. Geschirrspülmaschine (2) nach einem der Ansprüche 1 bis 4, **dadurch gekennzeichnet, dass** das Verbindungselement (14) wenigstens teilweise versenkbar im Spülbehälter (4) und/oder in der Tür (6) angeordnet ist.

6. Geschirrspülmaschine (2) nach einem der Ansprüche 1 bis 5, **dadurch gekennzeichnet, dass** das Verbindungselement (14) um eine am Spülbehälter (4) angeordnete Achse (18) schwenkbar gelagert ist.

7. Geschirrspülmaschine (2) nach einem der Ansprüche 1 bis 6, **dadurch gekennzeichnet, dass** das Verbindungselement (14) mechanisch oder elektromechanisch bewegbar ausgebildet ist.

8. Geschirrspülmaschine (2) nach einem der Ansprüche 1 bis 7, **dadurch gekennzeichnet, dass** der Lagerungsbehälter maximal 4 Rollenelemente aufweist.

9. Geschirrspülmaschine (2) nach einem der vorhergehenden Ansprüche, **dadurch gekennzeichnet, dass** das Verbindungselement (14) verschwenkbar gelagert ist und durch die Öffnungsbewegung der Tür (6) gesteuert aus einer Ruheposition in eine Überbrückungsposition bringbar ist.

10. Geschirrspülmaschine (2) nach einem der vorhergehenden Ansprüche, **dadurch gekennzeichnet, dass** das Verbindungselement (14) keilähnlich ausgebildet ist, wobei die Keilscheide bei geöffneter Tür (6) wenigstens teilweise in einer Vertiefung (22) der Tür (6) angeordnet ist.

11. Geschirrspülmaschine (2) nach einem der vorhergehenden Ansprüche, **dadurch gekennzeichnet, dass** die Vertiefung (22) im Wesentlichen an die Stärke des Verbindungselements (14) angepasst ausgebildet ist.

## Claims

1. Dishwashing machine (2) with a door (6) and a rinsing container (4) in which a storage container (28) for stock to be cleaned can be arranged, at which roller elements (30) for movement of the storage container (28) are arranged, the elements being movable on a rinsing container running surface (8) on a base plane of the rinsing container (4) and on an inner door running surface (10) on an inner surface (20) when the door (6) is open, **characterised in that** at least one connecting element (14) is provided, which at least partly bridges over a gap between the rinsing container running surface (8) and the inner door running surface (10) when the door (6) is completely open.

2. Dishwashing machine (2) according to claim 1, **characterised in that** when the door (6) is open the rinsing container running surface (8) of the rinsing container (4) and the inner door running surface (10) are connected similarly to a bridge by way of at least one connecting element (14).

3. Dishwashing machine (2) according to claim 1 or 2, **characterised in that** the connecting element (14) is arranged at the rinsing container (4) and/or at the door (6).

4. Dishwashing machine (2) according to claim 3, **characterised in that** the connecting element (14) is arranged at an opening edge (16) of the rinsing container (4).

5. Dishwashing machine (2) according to any one of claims 1 to 4, **characterised in that** the connecting element (14) is arranged to be at least partly recessible into the rinsing container (4) and/or into the door (6).

6. Dishwashing machine (2) according to any one of claims 1 to 5, **characterised in that** the connecting element (14) is mounted to be pivotable about an axle (18) arranged at the rinsing container (4).

7. Dishwashing machine (2) according to any one of claims 1 to 6, **characterised in that** the connecting element (14) is constructed to be mechanically or electromechanically movable.

8. Dishwashing machine (2) according to any one of claims 1 to 7, **characterised in that** the storage container has at most four roller elements.

9. Dishwashing machine (2) according to any one of the preceding claims, **characterised in that** the connecting element (14) is mounted to be pivotable and can be brought in controlled manner from a rest position to a bridging-over position by the opening movement of the door (6).

10. Dishwashing machine (2) according to any one of the preceding claims, **characterised in that** the connecting element (14) is constructed similarly to a wedge, wherein the wedge tip is arranged at least partly in a depression (22) of the door (6) when the door (6) is open.

11. Dishwashing machine (2) according to any one of the preceding claims, **characterised in that** the depression (22) is constructed to be substantially matched to the thickness of the connecting element (14).

## Revendications

1. Lave-vaisselle (2) avec une porte (6) et une cuve de lavage (4), dans laquelle un contenant de stockage (28) pour des biens à laver peut être disposé, auquel des éléments roulants (30) sont disposés pour le déplacement du contenant de stockage (28), lesquels peuvent être déplacés sur une surface de roulement de la cuve de lavage (8) sur une surface de base de la cuve de lavage (4) et sur une surface de roulement intérieure à la porte (10) sur une surface intérieure (20) en position de porte (6) ouverte, **caractérisé en ce qu'**au moins un élément de liaison (14) est prévu, lequel franchit au moins partiellement un vide entre la surface de roulement de la cuve de lavage (8) et la surface de roulement intérieure à la porte (10) en position de porte (6) intégralement fermée.

2. Lave-vaisselle (2) selon la revendication 1, **caractérisé en ce que** la surface de roulement de cuve de lavage (8) de la cuve de lavage (4) et la surface de roulement intérieure à la porte (10) sont reliées de façon similaire à un pont via au moins un élément de liaison (14) en position de porte (6) ouverte.

3. Lave-vaisselle (2) selon la revendication 1 ou 2, **caractérisé en ce que** l'élément de liaison (14) est disposé à la cuve de lavage (4) et/ou à la porte (6).

4. Lave-vaisselle (2) selon la revendication 3, **caractérisé en ce que** l'élément de liaison (14) est disposé à un bord d'ouverture (16) de la cuve de lavage (4).

5. Lave-vaisselle (2) selon l'une des revendications 1 à 4, **caractérisé en ce que** l'élément de liaison (14) est disposé au moins de façon partiellement escamotable dans la cuve de lavage (4) et/ou dans la porte (6).

6. Lave-vaisselle (2) selon l'une des revendications 1 à 5, **caractérisé en ce que** l'élément de liaison (14) est logé de façon pivotable autour d'un axe (18) disposé à la cuve de lavage (4).

7. Lave-vaisselle (2) selon l'une des revendications 1 à 6, **caractérisé en ce que** l'élément de liaison (14) est exécuté de façon mobile mécaniquement ou électromécaniquement.

8. Lave-vaisselle (2) selon l'une des revendications 1 à 7, **caractérisé en ce que** le contenant de stockage présente maximum 4 éléments roulants.

9. Lave-vaisselle (2) selon l'une des revendications précédentes, **caractérisé en ce que** l'élément de liaison (14) est logé de façon basculante et peut être amené de manière commandée, via le mouvement d'ouverture de la porte (6), d'une position de repos dans une position de franchissement.

10. Lave-vaisselle (2) selon l'une des revendications précédentes, **caractérisé en ce que** l'élément de liaison (14) est exécuté en forme de coin, la pointe du coin étant au moins partiellement disposée dans une concavité (22) de la porte (6) en position de porte (6) ouverte.

11. Lave-vaisselle (2) selon l'une des revendications précédentes, **caractérisé en ce que** la concavité (22) est exécutée de façon essentiellement adaptée à l'épaisseur de l'élément de liaison (14).
